# EUROPÄISCHE PATENTSCHRIFT

(11) **EP 0 543 869 B1**
(45) Veröffentlichungstag und Bekanntmachung des Hinweises auf die Patenterteilung: **30.03.1994**
(21) Anmeldenummer: 91914468.3
(22) Anmeldetag: 09.08.1991
(51) Int. Cl.: C10B 25/06

(54) **KOKSOFENTÜR MIT HOHLSTOPFEN AUS KERAMIKMATERIAL**
COKE OVEN DOOR WITH HOLLOW STOPPER MADE OF CERAMIC MATERIAL
PORTE DE FOUR A COKE AVEC TAMPON CREUX EN MATERIAU CERAMIQUE

(30) Priorität: 14.08.1990 DE 4025893
(43) Veröffentlichungstag der Anmeldung: 02.06.1993
(73) Patentinhaber: RUHRKOHLE AKTIENGESELLSCHAFT, 44623 Herne (DE)
(72) Erfinder: WESSIEPE, Klaus, D-4300 Essen 15 (DE); STEWEN, Wilhelm, D-4200 Oberhausen 11 (DE)
(74) Vertreter: Stahl, Rudolf
(86) Internationale Anmeldenummer: EP9101517
(87) Internationale Veröffentlichungsnummer: WO9203518

(56) Entgegenhaltungen:
- DE-A- 3 715 711
- DE-A- 3 822 829
- DE-U- 8 910 715

## Beschreibung

Die Erfindung betrifft eine Koksofentür mit Hohlstopfen aus Keramikmaterial, bei dem Matten als Trägerelement beiderseits mit Schichten aus Feuerfestmaterial nach dem Betonspritzverfahren versehen sind.

Eine solche Koksofentür ist aus der DE-OS 37 15 711 bekannt, bei der eine wirkungsvolle Isolierung des Türkörpers sichergestellt ist. Durch Matten, vorzugsweise aus Metallgeflecht oder feuerfesten Fasern, auf die beiderseits Feuerfestmaterial aufgespritzt ist, wird außerdem die mechanische Stabilität dieses Keramikhohlkörpers wesentlich verbessert. Die Formgebung solcher Hohlkörper kann frei gestaltet werden, wobei besonderer Wert auf einen hinreichend großen Entspannungskanal zum Abbau des Gasdrucks an den Türdichtungselementen gelegt werden muß. Die Formgebung wird außerdem bevorzugt so vorgenommen, daß keine scharfen Kanten und Ecken entstehen, die beim Einsetzen bzw. Abziehen der Koksofentüren die Läufersteinwand des Koksofens beschädigen könnten nach dem Stand der Technik werden Koksofentüren mit Stopfen beim Einsetzen durch seitliche Führungselemente in ihre Position gebracht. Dennoch treten Höhen- und Seitenverschiebungen auf, die zum Schutz des feuerfesten Mauerwerks einen Spalt zwischen Kammerwand und Stopfen von wenigstens 10 mm erforderlich machen. Durch diesen Spalt fällt jedoch beim Füllen der Koksofenkammer Kohle in den der Tür zugewandten als Gaskanal dienenden Hohlraum, wo sie wegen der dort vorliegenden geringeren Temperaturen nicht ausreichend verkokt wird, so daß beim Abziehen der Ofentüren vor dem Drücken des Kokses erhebliche Emissionen auftreten können.

Der Erfindung liegt, ausgehend von einer Koksofentür mit Hohlstopfen der eingangs genannten Gattung, die Aufgabe zugrunde, zur Vermeidung der vorgenannten Nachteile, einen Hohlstopfen zu finden, der in Betriebsstellung praktisch spaltfrei an den Kammerwandungen des Koksofens anliegt.

Diese Aufgabe wird durch die kennzeichnenden Merkmale des Anspruchs 1 gelöst.

Weiterbildungen sind in den Unteransprüchen 2 bis 13 niedergelegt.

Eine Abwandlung der Koksofentür mit Hohlstopfen gemäß Anspruch 1 und der darauf zurückbezogenen Unteransprüche 2 bis 13 ist in Anspruch 14 aufgeführt. Eine Koksofentür gemäß der abgewandelten Gattung ist aus dem DE-GM 89 10 715 bekannt, das seinerseits eine Weiterbildung der gattungsgemäßen Koksofentür nach DE-OS 37 15 711 ist mit eben denselben Nachteilen wie diese.

Bei der erfindungsgemäßen Koksofentür wird durch das spezielle Verschlußelement des Hohlstopens beim Einbringen der Kokskohle in die Koksofenkammer ein Auslaufen in den als Gaskanal dienenden Hohlraum zuverlässig vermieden. Damit können auch keine Emissionen beim Abziehen der Koksofentüren auftreten, die sonst durch nicht ausreichend verkokte Rieselkohle verursacht würde.

Der üblicherwiese zwischen Türstopfen und Koksofenwand vorzusehende Spalt, der bei den üblichen Stopfenkonstruktionen erforderlich ist, um beim Einsetzen und Abziehen der Tür ein ausreichendes Spiel zu ermöglichen, entfällt und damit eine mögliche Quelle für Schädigungen der Koksofenwand und des Türstopfens beim Einsetzen bzw. Abziehen. Durch die Verschwenkbarkeit des Verschlußelementes ist in geöffneter Stellung in jedem Fall ein ausreichendes Spiel beim Einsetzen bzw. Abziehen der Koksofentür gegeben und dennoch - in geschlossener Stellung - eine dichte Anlage an die Koksofenwände sichergestellt. Eventuelle Über- oder Untermaße der Koksofenkammerbreite, die bei längerer Betriebszeit auftreten können, können sich nicht mehr nachteilig auswirken.

Die Erfindung wird nachfolgend anhand der Zeichnung näher beschrieben.

Es zeigen
- Figur 1: im Querschnitt eine Koksofentür mit einem Hohlraumstopfen in geöffneter Position,
- Figur 2: den Gegenstand der Figur 1 in geschlossener Position,
- Figur 3: den Gegenstand der Figur 1 mit Verstellein richtung in geöffneter Position,
- Figur 4: den Gegenstand der Figur 3 in geschlossener Position und
- Figur 5: einen Längsschnitt X-X durch die Gegenstände der Figuren 2 und 4.

In Figur 1 ist eine Koksofenkammer 10 dargestellt mit Koksofenwänden 11, die durch eine Koksofentür verschlossen wird, deren Türkörper 5 vor der Koksofenkammer 10 angeordnet ist. Zur Koksofenkammer 10 hin ist am Türkörper 5 eine Wärmedämmung 27 angeordnet, an die ein Hohlstopfen 1 anschließt. Dieser besteht aus einem Seitenelement 2 und einem Seitenelement 3, denen ein Verschlußelement 4 zugeordnet ist, das verschwenkbar ausgestaltet ist. Die Seitenelemente 2, 3 haben einen winkelförmigen Querschnitt und bestehen aus Stegen 6, die in die Koksofenkammer 10 hineinragen, und aus Fußteilen 7 mit Öffnungen 8 zur Aufnahme von Befestigungselementen 9, die den Hohlstopfen 1 mit dem Koksofentürkörper 5 verbinden. Zwischen dem Hohlstopfen 1 und den Koksofenwänden 11 sind Gaskanäle 32 freigehalten.

In den Stegen 2, 3 ist eine Stützkonstruktion 20 mit einem Fortsatz 33, das einen Lagerbolzen 19 trägt. Der Lagerbolzen 19 korrespondiert mit einem Langloch 16, das in einer Halteplatte 14 angeordnet ist, die im Bereich einer im Querschnitt U-förmigen Ausnehmung 12 in dem Verschlußelement 4 verankert ist. In geöffneter Position des Verschlußelementes 4 befindet sich der Lagerbolzen 19 am türseitigen Ende des Langloches 16. In geschlossener Position des Verschlußelementes 4 ist der Lagerbolzen 19, wie Figur 2 zeigt, am kammerseitigen Ende des Langloches 16 angeordnet. Die lösbare Verbindung der Halteplatte 14 mit der Stützkonstruktion 20, die durch den Bolzen 19 und das Langloch 16 bewirkt wird, geht im Einzelnen aus Figur 5 hervor, in der das Verschlußelement 4 in geschlossener Position abgebildet ist.

Der Schwenkmechanismus für das Verschlußelement 4 ist aus den Figuren 3 und 4 ersichtlich. Im mittleren Bereich einer weiteren im Querschnitt U-förmigen Ausnehmung 13 ist eine weitere Halteplatte 15 im Verschlußelement 4 verankert. Die Halteplatte 15 enthält zwei Bohrungen 17 und 18, die mit Haltebolzen 21 bzw. 22 korrespondieren, welche an einem Haltestab 23 bzw. an einem Drehstab 24 befestigt sind. Der Haltestab 23 ist außerhalb des Türkörpers 5 mit einem Federelement 25 versehen. Das Federelement 25 verleiht dem Haltestab 23 eine begrenzte Auf- und Abbeweglichkeit. Der Drehstab 24 ist an der Außenseite des Türkörpers 5 an ein Kurbelgestänge 26 angeschlossen, das in Halterungen 31 geführt ist, die am Türkörper 5 befestigt sind. Durch eine Betätigung des Kurbelgestänges 26 wird das Verschlußelement 4 aus der geöffneten Position (Figur 3) in die geschlossene Position (Figur 4) und umgekehrt gebracht. In Figur 5 sind Einzelheiten der Verbindung des Drehstabes 24 mit dem Kurbelgestänge 26 und dem Verschlußelement 4 über die Halteplatte 15 dargestellt und zwar in geschlossener Position des Verschlußelementes 4.

Wie aus Figur 3 hervorgeht, sind die einzelnen Teile des Hohlstopfens 1, nämlich die Seitenelemente 2, 3 und das Verschlußelement 4 aus Matten 28 hergestellt, die aus einem feuerfesten Metallgewebe oder einem sonstigen feuerfesten Material bestehen, die von einer äußeren Feuerfestbetonschicht 29 und einer inneren Feuerfestbetonschicht 30 ummantelt sind. Die Herstellung kann entweder nach dem Betonspritzverfahren erfolgen oder durch Einlegen der Matten in Negativformen nach dem Betonrüttelverfahren unter Verwendung von Rüttelmaschinen. Durch diese Arten der Herstellung kann die Formgebung des Hohlkörpers 1 vergleichsweise frei gestaltet werden, so daß insbesondere keine scharfen Kanten und Ecken entstehen, die beim Einsetzen bzw. Abziehen der Koksofentür die Läufersteinwände 11 der Koksofenkammer 10 beschädigen könnten. Im Beispiel ist das Verschlußelement 4 mit einem ovalen Querschnitt ausgeführt, der der vorher erwähnten Forderung Rechnung trägt.

Wie in Figur 1 dargestellt ist, ermöglicht es das Verschlußelement 4, dessen Breite A um eine gewisses Übermaß C von ca. 10 mm die Breite B der Koksofenkammer 10 übersteigen kann, auch dann noch einen dichten Anschluß an die Koksofenwände 11 zu erzielen, wenn die Breite B der Koksofenkammer 10 durch Verschleiß eine Erweiterung erfahren hat. Die durch das Übermaß C bedingte geringfügige Schrägstellung des Verschlußelementes 4 ist für die Ausgarung der anliegenden Kokskohle nicht nachteilig, da der mittlere Endpunkt des Hohlkörpers 1 infolge der ovalen Form des Verschlußelementes 4 nicht verändert wird.

In jedem Fall ist sichergestellt, daß keine Kokskohle aus der Koksofenkammer 10 in die Gaskanäle 32 eindringen kann, so daß Emissionen aufgrund unausgegarter Koksteilchen vermieden werden.

### Bezugszeichenliste

- A: Breite von 4
- B: Breite von 10
- C: Übermaß
- 1: Hohlstopfen
- 2: Seitenelement
- 3: Seitenelement
- 4: Verschlußelement
- 5: Koksofentürkörper
- 6: Steg
- 7: Fußteil
- 8: Öffnung
- 9: Befestigungselement
- 10: Koksofenkammer
- 11: Koksofenwand
- 12: Ausnehmung
- 13: Ausnehmung
- 14: Halteplatte
- 15: Halteplatte
- 16: Langloch (Drehlager)
- 17: Bohrung
- 18: Bohrung
- 19: Lagerbolzen
- 20: Stützkonstruktion
- 21: Haltebolzen
- 22: Haltebolzen
- 23: Haltestab
- 24: Drehstab
- 25: Federelement
- 26: Kurbelgestänge
- 27: Wärmedämmung
- 28: Matte
- 29: äußere Feuerfestbetonschicht
- 30: innere Feuerfestbetonschicht
- 31: Halterung
- 32: Gaskanal
- 33: Fortsatz

## Patentansprüche

1. Koksofentür mit Hohlstopfen aus Keramikmaterial, bei dem Matten als Trägerelement beiderseits mit Schichten aus Feuerfestmaterial nach dem Betonspritzverfahren versehen sind, **dadurch** **gekennzeichnet,** daß der Hohlstopfen (1) aus zwei stegförmigen Seitenelementen (2, 3) und einem verschwenkbaren Verschlußelement (4) gebildet wird.

2. Koksofentür mit Hohlstopfen nach Anpruch 1, **dadurch** **gekennzeichnet,** daß das Verschlußelement (4) über Verbindungselemente (12, 19, 20) mit den Seitenelementen (2, 3) verbindbar ist.

3. Koksofentür mit Hohlstopfen nach Anpruch 1, **dadurch** **gekennzeichnet,** daß das Verschlußelement (4) über Betätigungselemte (13, 23, 24, 25, 26) von außerhalb des Ofentürkörpers (5) betätigbar ist.

4. Koksofentür mit Hohlstopfen nach Anspruch 1 oder 2, **dadurch gekennzeichnet,** daß die Seitenelemente (2, 3) als Winkelprofile ausgebildet sind und jeweils einen Steg (6) und ein Fußteil (7) bilden, das mit Öffnungen (8) für Befestigungselemente (9) versehen ist und über diese mit dem Ofentürkörper (5) verbindbar ist.

5. Koksofentür mit Hohlstopfen nach Anspruch 1, 2 oder 3, **dadurch gekennzeichnet,** daß das Verschlußelement (4) einen ovalen Querschnitt aufweist und seine Breite (A) etwas größer als die lichte Breite (B) der Koksofenkammer (10) ist.

6. Koksofentür mit Hohlstopfen nach Anspruch 5, **dadurch** **gekennzeichnet,** daß das Übermaß (C) des Verschlußelementes (4) ca. 10 mm beträgt.

7. Koksofentür mit Hohlstopfen nach Anspruch 5, **dadurch** **gekennzeichnet,** daß das Verschlußelement (4) Ausnehmungen (12, 13) mit U-förmigem Querschnitt aufweist.

8. Koksofentür mit Hohlstopfen nach Anspruch 7, **dadurch** **gekennzeichnet,** daß im Verschlußelement (4) Halteplatten (14, 15) verankert sind, die mit einem Langloch (16) bzw. mit zwei Bohrungen (17, 18) versehen sind und im mittleren Bereich der Ausnehmungen (12, 13) angeordnet sind.

9. Koksofentür mit Hohlstopfen nach Anspruch 8, **dadurch** **gekennzeichnet,** daß der Halteplatte (14) mit dem Langloch (16) ein Lagerbolzen (19) zugeordnet ist, der an einer Stützkonstruktion (20) befestigt ist, die in den Seitenelementen (2, 3) verankert ist.

10. Koksofentür mit Hohlstopfen nach Anspruch 8, **dadurch** **gekennzeichnet,** daß der Halteplatte (15) mit den zwei Bohrungen (17, 18) Haltebolzen (21, 22) zugeordnet sind, die an einem Haltestab (23) bzw. an einem Drehstab (24) angeordnet sind.

11. Koksofentür mit Hohlstopfen nach Anspruch 10, **dadurch** **gekennzeichnet,** daß dem Haltestab (23) türseitig ein Federelement (25) zugeordnet ist.

12. Koksofentür mit Hohlstopfen nach Anspruch 10, **dadurch** **gekennzeichnet,** daß dem Drehstab (24) türseitig ein Kurbelgestänge (26) zugeordnet ist.

13. Koksofentür mit Hohlstopfen nach Anspruch 1, **dadurch** **gekennzeichnet,** daß Seitenelemente (2, 3) und Verschlußelement (4) abschnittsweise über die Höhe des Koksofentürkörpers (5) unterteilt sind, so daß mehrere Hohlkörperabschnitte gebildet werden.

14. Koksofentür mit Hohlstopfen aus Keramikmaterial in Abwandlung der Ausgestaltung nach Anspruch 1 und/oder einem oder mehreren der Ansprüche 2 bis 13, **dadurch** **gekennzeichnet,** daß die als Trägerelemente verwendeten Matten auf Rüttelmaschinen in Negativformen beiderseits mit Schichten aus Feuerfestmateriel nach dem Betonrüttelverfahren versehen sind.

## Claims

1. A coke oven door with a hollow stopper made of ceramic material, in which mats serving as supporting elements are provided on both sides with layers of fireproof material by the concrete injection process, **characterised in that** the hollow stopper (1) is formed from two bridge-shaped side elements (2, 3) and a pivotable locking element (4).

2. A coke oven door with a hollow stopper according to Claim 1, **characterised in that** the locking element (4) is connectable to the side elements (2, 3) via connecting elements (12, 19, 20).

3. A coke oven door with a hollow stopper according to Claim 1, **characterised in that** the locking element (4) is actuable from outside the oven door body (5) via actuating elements (13, 23, 24, 25, 26).

4. A coke oven door with a hollow stopper according to Claim 1 or 2, **characterised in that** the side elements (2, 3) are formed as angle sections and each have a bridge (6) and a base part (7), which is provided with openings (8) for fastening elements (9) and can be connected via the latter to the oven door body (5).

5. A coke oven door with a hollow stopper according to Claim 1, 2 or 3, **characterised in that** the locking element (4) has an oval cross-section and its width (A) is somewhat greater than the inside width (B) of the coke oven chamber (10).

6. A coke oven door with a hollow stopper according to Claim 5, **characterised in that** the excess (C) of the locking element (4) is approximately 10 mm.

7. A coke oven door with a hollow stopper according to Claim 5, **characterised in that** the locking element (4) has recesses (12, 13) with a U-shaped cross-section.

8. A coke oven door with a hollow stopper according to Claim 7, **characterised in that** holding plates (14, 15) are anchored in the locking element (4), which holding plates (14, 15) are provided with an oblong hole (16) or two boreholes (17, 18) and are arranged in the central region of the recesses (12, 13).

9. A coke oven door with a hollow stopper according to Claim 8, **characterised in that** the holding plate (14) with the oblong hole (16) is associated with a bearing bolt (19), which is fastened to a supporting construction (20) anchored in the side elements (2, 3).

10. A coke oven door with a hollow stopper according to Claim 8, **characterised in that** the holding plate (15) with the two boreholes (17**,** 18) is associated with holding bolts (21, 22), which are arranged on a holding bar (23) and a torsion bar (24) respectively.

11. A coke oven door with a hollow stopper according to Claim 10, **characterised in that** the holding bar (23) is associated with a spring element (25) on the side of the door.

12. A coke oven door with a hollow stopper according to Claim 10, **characterised in that** the torsion bar (24) is associated with a crank arrangement (26) on the side of the door.

13. A coke oven door with a hollow stopper according to Claim 1, **characterised in that** the side elements (2, 3) and the locking element (4) are divided into portions over the height of the coke oven door body (5), so that several hollow body portions are formed.

14. A coke oven door with a hollow stopper made of ceramic material as a variation of the embodiment according to Claim 1 and/or one or more of Claims 2 to 13, **characterised in that** the mats used as supporting elements are provided on both sides with layers of fireproof material according to the concrete vibration process on vibrating machines in negative moulds.

## Revendications

1. Porte de four à coke à bouchon creux en matériau céramique, dans lequel des treillis servant d'éléments porteurs sont dotés sur chaque face d'une couche d'un matériau résistant au feu, par un procédé de projection de béton, caractérisée en ce que le bouchon creux (1) est formé par deux éléments latéraux (2, 3) en forme d'aile et d'un élément de fermeture (4) pivotable.

2. Porte de four à coke à bouchon creux selon la revendication 1, caractérisée en ce que l'élément de fermeture (4) peut être relié aux éléments latéraux (2, 3) par l'intermédiaire d'éléments de liaison (12, 19, 20).

3. Porte de four à coke à bouchon creux selon la revendication 1, caractérisée en ce que l'élément de fermeture (4) peut être actionné de l'extérieur du corps (5) de la porte du four par l'intermédiaire d'éléments d'actionnement (13, 23, 24, 25, 26).

4. Porte de four à coke à bouchon creux selon la revendication 1 ou 2, caractérisée en ce que les éléments latéraux (2, 3) présentent la forme de profilés de cornière et forment chacun une aile (6) et une pièce de pied (7) qui est dotée d'ouvertures (8) pour des éléments de fixation (9), et qui peut être reliée par l'intermédiaire de ceux-ci au corps (5) de la porte du four.

5. Porte de four à coke à bouchon creux selon la revendication 1, 2 ou 3, caractérisée en ce que l'élément de fermeture (4) présente une section transversale ovale et en ce que sa largeur (A) est un peu plus grande que la largeur (B) de la chambre (10) du four à coke.

6. Porte de four à coke à bouchon creux selon la revendication 5, caractérisée en ce que la surlargeur (C) de l'élément de fermeture (4) vaut environ 10 mm.

7. Porte de four à coke à bouchon creux selon la revendication 5, caractérisée en ce que l'élément de fermeture (4) présente des évidements (12, 13) de section transversale en U.

8. Porte de four à coke à bouchon creux selon la revendication 7, caractérisée en ce que des plaques de maintien (14, 15) sont ancrées dans l'élément de fermeture (4) et sont dotées d'un trou oblong (16) ou de deux alésages (17, 18), qui sont disposés dans la partie médiane des évidements (12, 13).

9. Porte de four à coke à bouchon creux selon la revendication 8, caractérisée en ce qu'à la plaque de maintien (14) avec le trou oblong (16) est associé un pivot (19) qui est fixé à une structure d'appui (20) elle-même ancrée dans les éléments latéraux (2, 3).

10. Porte de four à coke à bouchon creux selon la revendication 8, caractérisée en ce que à la plaque de maintien (15) avec deux alésages (17, 18) sont associés des pivots de maintien (21, 22) qui sont disposés respectivement sur un barreau de maintien (23) et un barreau de rotation (24).

11. Porte de four à coke à bouchon creux selon la revendication 10, caractérisée en ce que du côté de la porte, un élément à ressort (25) est associé au barreau de maintien (23).

12. Porte de four à coke à bouchon creux selon la revendication 10, caractérisée en ce que du côté de la porte, une articulation à manivelle (26) est associée au barreau de rotation (24).

13. Porte de four à coke à bouchon creux selon la revendication 1, caractérisée en ce que des éléments latéraux (2, 3) et un élément de fermeture (4) sont distribués par tronçons sur la hauteur du corps (5) de la porte du four à coke, de manière à former plusieurs tronçons à corps creux.

14. Porte de four à coke à bouchon creux en matériau céramique, en variante du mode de réalisation de la revendication 1 et/ou d'une ou de plusieurs parmi les revendications 2 à 13, caractérisée en ce que les treillis utilisés comme éléments porteurs sont dotés sur les deux faces de couches en matériau résistant au feu, dans des moules en creux disposés sur des vibrateurs, suivant le procédé du béton vibré.
